# EUROPÄISCHE PATENTSCHRIFT

(11) **EP 0 719 588 B1**
(45) Veröffentlichungstag und Bekanntmachung des Hinweises auf die Patenterteilung: **24.07.2002**
(21) Anmeldenummer: 95119780.5
(22) Anmeldetag: 15.12.1995
(51) Int. Cl.: B05B 1/18

(54) **Brausekopf, insbesondere für eine Handbrause**
Shower head, in particular for a hand-held shower
Pomme de douche, en particulier pour une douche à main

(30) Priorität: 29.12.1994 DE 4447113
(43) Veröffentlichungstag der Anmeldung: 03.07.1996
(73) Patentinhaber: HANSA METALLWERKE AG, 70567 Stuttgart (DE)
(72) Erfinder: Cordes, Dieter, D-41334 Nettetal 1 (DE)
(74) Vertreter: Ostertag, Ulrich, Dr.

(56) Entgegenhaltungen:
- US-A- 5 172 862
- US-A- 5 228 625

## Beschreibung

Die Erfindung betrifft einen Brausekopf, insbesondere für eine Handbrause, mit
a) einem im wesentlichen glockenförmigen Gehäuse, in dem mindestens ein mit einem Wasserzulaufkanal verbindbarer Wasserraum ausgebildet ist;
b) einem Brauseboden, welcher das glockenförmige Gehäuse nach unten abschließt und umfaßt:
   ba) eine Lochplatte aus starrem Material, die eine Vielzahl von Durchgangsbohrungen aufweist;
   bc) eine Vielzahl von schlauchartigen Düseneinsätzen, die aus verhältnismäßig weichem, elastischem Material bestehen, jeweils von einem in einer Wasseraustrittsöffnung endenden Düsenkanal durchzogen sind und jeweils durch eine Durchgangsbohrung der Lochplatte hindurchgeführt sind.

Es ist bekannt, daß die Wasseraustrittsöffnungen an Brauseböden dazu neigen, im Laufe der Nutzungsdauer des Brausekopfes zu verkalken. Dies äußert sich zunächst in einem Strahlbild, dessen Geometrie vom Neuzustand abweicht, sowie einer geringeren abgegebenen Literleistung. Die Kalkablagerungen können so weit fortschreiten, daß schließlich die Wasseraustrittsöffnungen vollständig verstopft sind.

Aus diesem Grunde ist es z.B. aus dem DE-GM 90 17 978 bekannt, die Wasseraustrittsöffnungen an schlauchartigen Düseneinsätzen auszubilden, die über die Außenfläche des Brausebodens um eine bestimmte Strecke überstehen. Die schlauchartigen Düseneinsätze sind aus einem elastomeren Material gefertigt und können durch manuelles Überstreichen so mechanisch gewalkt werden, daß die an den Mantelflächen der Düsenkanäle, insbesondere im Bereich der Wasseraustrittsöffnungen, abgelagerten Kalkschichten abgesprengt werden. Der Wasserdurchfluß durch die Wasseraustrittsöffnungen im Brauseboden ist dann wieder frei.

Da von manchen Benutzern die über die Außenfläche des Brausebodens überstehenden schlauchartigen Düseneinsätze des DE-GM 90 17 978 als ästhetisch störend empfunden werden, ist es aus dem DE-GM 93 03 986 bekannt, die schlauchartigen Düseneinsätze in Vertiefungen des Brausebodens zurückzuverlagern. Die schlauchartigen Düseneinsätze weisen dabei immer noch mit einem freien Ende nach außen. Sie sind von sich nach außen öffnenden Ringräumen umgeben, die den schlauchartigen Düseneinsätzen die zum Walken erforderliche Bewegungsfreiheit einräumen. Nachteilig ist dabei insbesondere die Tatsache, daß sich im Laufe der Zeit Schmutz in den frei zugänglichen Ringräumen absetzen kann, der nur schwer zu entfernen ist und daher unästhetisch wirkt und schließlich die Ringräume so zusetzen kann, daß die angestrebte Walkwirkung der Düseneinsätze nicht mehr zu erzielen ist.

Beide bekannten Brauseköpfe (DE-GM 90 17 978 und DE-GM 93 03 986) weisen den Nachteil auf, daß die Außenfläche des Brausebodens, also diejenige Fläche, die der Benutzer der Brause von unten her sieht, im wesentlichen aus starrem Material besteht, welches durch Stöße leicht beschädigt werden kann.

Aufgabe der vorliegenden Erfindung ist es, einen Brausekopf der eingangs genannten Art so auszugestalten, daß ohne die Düseneinsätze umgebende Ringräume eine zum Absprengen von Kalkablagerungen ausreichende Walkbarkeit der Düseneinsätze gegeben und darüber hinaus die Außenfläche des Brausebodens weitgehend vor Stößen geschützt ist.

Diese Aufgabe wird erfindungsgemäß dadurch gelöst, daß
c) im wesentlichen die ganze Außenfläche der Lochplatte durch eine Stoßschutzplatte aus verhältnismäßig weichem, elastischem Material abgedeckt ist, wobei jedoch
d) an der Lochplatte eine Vielzahl von kragenförmigen Ansätzen angeformt ist, welche den äußeren Bereich zumindest eines Teils der schlauchartigen Düseneinsätze umgeben und diese von der Stoßschutzplatte trennen.

Um den erfinderischen Gedanken richtig zu verstehen, ist es zunächst erforderlich, sich eines Dilemmas zu vergegenwärtigen, dem sich der Konstrukteur eines Brausekopfes gegenübersieht: Wählt er das Material, aus dem die elastischen Düseneinsätze gebildet sind, zur Erleichterung der Walkbarkeit sehr weich, so können zwar die verschmutzungsgefährdeten Ringräume vermieden werden. Es besteht dann aber die Gefahr, daß sich das Material des Düseneinsatzes und damit der Düsenkanal unter dem Druck des durchströmenden Wassers elastisch verformt und die Strahlgeometrie auf diese Weise druckabhängig wird. Diese Gefahr ist insbesondere für diejenigen Düseneinsätze besonders groß, die sogenannte "Hartstrahlen" erzeugen, da hier der Wasserdruck höhere Werte erreichen kann. Die Gefahr nimmt außerdem umso mehr zu, umso weniger definiert das Volumen elastischen Materiales ist, welches an der durch den Wasserdruck bewirkten Deformation teilnimmt. Wird nunmehr zum Schutz der Außenfläche der Lochplatte des Brausebodens eine Stoßschutzplatte aus weichem, elastischem Material eingesetzt, so wäre es herstellungstechnisch am einfachsten und würde sich anbieten, diese Stoßschutzplatte einstückig mit den verschiedenen Düseneinsätzen auszubilden. Dann aber wäre gerade der äußere Bereich der Düseneinsätze, also der in der Nähe der Wasseraustrittsöffnung liegende Bereich, derart an die Stoßschutzplatte angekoppelt, daß eine volumenmäßige Eingrenzung desjenigen Materials, welches an der wasserdruckbedingten Deformation teilnimmt, nicht mehr möglich ist. Aus diesem Grunde werden die erfindungsgemäßen kragenförmigen Ansätze an der Lochplatte vorgesehen, welche das elastische Material der Düseneinsätze, deren Deformation ansonsten unkontrolliert geschehen würde, von dem Material der Stoßschutzplatte trennen. Die ringförmigen Stirnflächen der kragenförmigen Ansätze können an der Außenfläche des Brausebodens austreten, also sichtbar sein und so zu einer optisch gefälligen, interessanten Gestaltung des Brausebodens beitragen. Gleichzeitig können diese sichtbaren Ringflächen auch als symbolische Markierung für den Benutzer dienen, der an ihnen erkennt, wo ggf. besonders ein Walken zum Befreien der Düsenkanäle von Kalkablagerungen stattfinden soll.

Die erfindungsgemäß vorgesehenen kragenförmigen Ansätze aus verhältnismäßig starrem Material haben noch einen zweiten Effekt: Sie greifen in die Dynamik des Bewegungsvorganges des Fingers eines Benutzers ein, der unter Druck zum Walken der Düsenkanäle an der Stoßschutzplatte des Brausebodens entlangfährt: Da die kragenförmigen Ansätze aus verhältnismäßig starrem Material gebildet sind, erfährt der vorbeigleitende Finger hier einen Widerstand, der sich im sonst elastischen Material der Stoßschutzplatte nicht findet. Der Finger wird dabei gebremst; dem versucht der Benutzer, durch einen erhöhten Kraftaufwand unwillkürlich entgegenzuwirken. Unter diesem erhöhten Kraftaufwand überwindet der Finger das von dem kragenförmigen Ansatz gebildete Hindernis und gerät dabei unter dem zunächst noch anhaltenden Kraftaufwand mit einer erhöhten Geschwindigkeit in den Bereich des Materials des Düseneinsatzes, der von dem kragenförmigen Ansatz umgeben wird. Auf diese Weise wird unwillkürlich die Walkwirkung im Bereich dieses Düseneinsatzes vergrößert.

Viele Brauseköpfe sind sogenannte "Zweifunktions- oder Mehrfunktions-Brausen". Das heißt, sie umfassen im allgemeinen einen ersten Satz von Austrittsöffnungen, die sich jeweils am Ende eines verhältnismäßig weiten Düsenkanals befinden und mit Luft angereicherte Weichstrahlen mit verhältnismäßig kleiner Geschwindigkeit und großem Querschnitt erzeugen, sowie einen zweiten Satz von Austrittsöffnungen, die sich jeweils am Ende eines verhältnismäßig schmalen Düsenkanals befinden und Hartstrahlen mit verhältnismäßig großer Geschwindigkeit und kleinem Querschnitt erzeugen. Das im allgemeinen über den Griffbereich der Handbrause zuströmende Wasser wird durch eine geeignete Umstellvorrichtung entweder zu dem einen oder dem anderen Satz von Austrittsöffnungen geleitet. Bei einer derartigen Ausgestaltung des Brausekopfes wird erfindungsgemäß bevorzugt vorgesehen, daß die kragenförmigen Ansätze der Lochplatte nur an denjenigen schlauchartigen Düseneinsätzen vorgesehen sind, die Hartstrahlen erzeugen, während die schlauchartigen Düseneinsätze, die Weichstrahlen erzeugen, einstückig an die Stoßschutzplatte angeformt sind. Die unterschiedliche Ausformung der Hartstrahlen und der Weichstrahlen erzeugenden schlauchartigen Düseneinsätze hat ihren Grund darin, daß hauptsächlich die ersteren der oben geschilderten Gefahr unterliegen, durch den "Innendruck" des durchströmenden Wassers in unkontrollierter Weise elastisch verformt zu werden. Für die Weichstrahlen erzeugenden schlauchartigen Düseneinsätze läßt sich die konstruktiv einfachere Variante verwenden, bei welcher Düseneinsätze und Stoßschutzplatte einstückig sind.

Bei einer besonders bevorzugten Ausgestaltung der Erfindung weisen die Weichstrahlen erzeugenden schlauchartigen Düseneinsätze und die Hartstrahlen erzeugenden schlauchartigen Düseneinsätze unterschiedliche axiale Länge auf. So wird es möglich, daß die kürzeren schlauchartigen Düseneinsätze jeweils mit einem Wasserraum kommunizieren, der unmittelbar an den Brauseboden im Gehäuse des Brausekopfes angrenzt, während die längeren schlauchartigen Düseneinsätze diesen ersten Wasserraum durchsetzen und mit ihren Enden in Durchgangsbohrungen einer Trennwand innerhalb des Gehäuses gehalten sind, welche den ersten Wasserraum von einem vom Brauseboden weiter abliegenden zweiten Wasserraum im Gehäuse abteilt.

Vorzugsweise bestehen die schlauchartigen Düseneinsätze und die Stoßschutzplatte aus demselben Material.

Herstellungstechnisch besonders günstig ist diejenige Ausführungsform der Erfindung, bei welcher die schlauchartigen Düseneinsätze und/oder die Stoßschutzplatte in Zweikomponenten-Technik an die Lochplatte angespritzt sind.

Es kann jedoch unter bestimmten Bedingungen auch vorteilhaft sein, daß die schlauchartigen Düseneinsätze und/oder die Stoßschutzplatte lösbar an der Lochplatte befestigt sind. Hierdurch wird es möglich, bei extremer Verschmutzung in bestimmten größeren zeitlichen Abständen die schlauchartigen Düseneinsätze und/oder die Stoßschutzplatte von der Lochplatte abzunehmen und einer gesonderten, gründlichen Reinigung zu unterziehen.

Insbesondere empfiehlt sich in diesem Zusammenhang eine Ausführungsform, bei welcher die schlauchartigen Düseneinsätze und/oder die Stoßschutzplatte elastisch an der Lochplatte verrastet sind.

Ein Ausführungsbeispiel der Erfindung wird nachfolgend anhand der Zeichnung näher erläutert; es zeigen
- Figur 1:: die (Teil-)Seitenansicht eines Brausekopfes, teilweise im Schnitt;
- Figur 2:: die Draufsicht auf den Brauseboden des Brausekopfes von Figur 1;
- Figur 3:: einen Teilschnitt durch den Brauseboden von Figur 2 in vergrößertem Maßstab.

Figur 1 zeigt die Seitenansicht eines Brausekopfes, der Teil einer Handbrause ist. Der Brausekopf umfaßt in an und für sich bekannter Weise ein glockenförmiges Gehäuse 2, dessen offenes, unteres Ende durch einen mehrteiligen Brauseboden 1 abgeschlossen ist. Der Brauseboden 1 ist mittels einer zentralen Schraube 3 an den innerhalb des Gehäuses 2 untergebrachten Einbauten des Brausekopfes in hier nicht näher interessierender Weise lösbar befestigt.

Zur weiteren Beschreibung des Aufbaues des Brausebodes 1 wird nunmehr auf Figur 3 Bezug genommen, in welcher der Brauseboden 1 teilweise und in vergrößertem Maßstab herausgezeichnet ist. Danach umfaßt der Brauseboden 1 eine Lochplatte 1a aus verhältnismäßig starrem Kunststoffmaterial, die an der Außenfläche, also an der in Figur 1 nach unten zeigenden Fläche, mit einer Stoßschutzplatte 1b aus verhältnismäßig weichem, elastischem Material abgedeckt ist. Die Stoßschutzplatte 1b kann ebenso wie alle diejenigen noch zu beschreibenden Komponenten, die aus demselben verhältnismäßig weichen, elastischen Kunststoffmaterial bestehen, in Zweikomponenten-Technik an die Lochplatte 1a angespritzt werden. Die Stoßschutzplatte 1b überdeckt mit einer Ausnahme, auf die weiter unten eingegangen wird, die gesamte Oberfläche der Lochplatte 1a.

Die Lochplatte 1a des Brausebodens 1 umfaßt in an und für sich bekannter Weise mehrere Sätze von Durchgangsöffnungen 4, 5, die auf konzentrischen Kreisen um den Mittelpunkt des Brausebodens 1 (vergl. Figur 2) herum in regelmäßigen Winkelabständen angeordnet sind. Das genaue Lochmuster, welches von den Durchgangsöffnungen 4, 5 der Lochplatte 1a gebildet wird, ist im vorliegenden Zusammenhang ohne Belang.

Die im Durchmesser etwas größeren Durchgangsöffnungen 5 der Lochplatte 1a werden jeweils von einem schlauchartigen Düseneinsatz 6 durchsetzt, der eine verhältnismäßig geringe axiale Länge aufweist, also die Lochplatte 1a an der oberen (zum Inneren des Gehäuses 2 des Brausekopfes gewandten) Seite nur geringfügig überragt. Die schlauchartigen Düseneinsätze 6 werden jeweils von einem Düsenkanal 7 verhältnismäßig großen Querschnittes axial durchsetzt, der sich beim dargestellten Ausführungsbeispiel zur Außenseite hin konisch verjüngt. Die schlauchartigen Düseneinsätze 6 sind zudem einstückig an die Stoßschutzplatte 1b angeformt und bestehen aus demselben Material wie diese.

Auch die Durchtrittsöffnungen 4 der Lochplatte 1a werden jeweils von schlauchartigen Düseneinsätzen 8 durchsetzt, die jedoch eine größere axiale Länge als die Düseneinsätze 6 besitzen, also auf der Innenseite der Lochplatte 1a weiter überstehen. Die schlauchartigen Düseneinsätze 8 werden ebenfalls jeweils von Düsenkanälen 9 durchzogen, die im Vergleich zu den Düsenkanälen 7 der Düseneinsätze 6 einen kleinen Querschnitt aufweisen. Auch die Düsenkanäle 9 verjüngen sich jeweils von innen nach außen.

Die Austrittsöffnungen 10 der Düsenkanäle 7 der schlauchartigen Düseneinsätze 6 sind ebenso wie die Austrittsöffnungen 11 der Düsenkanäle 9 der schlauchartigen Düseneinsätze 8 in Figur 2 sehr gut zu erkennen. Diese Figur macht auch - besser als Figur 3 - die unterschiedlichen Querschnittsflächen der Austrittsöffnungen 10 und 11 deutlich.

Im Unterschied zu den Düseneinsätzen 6 sind die Düseneinsätze 8 nicht unmittelbar mit der Stoßschutzplatte 4 verbunden. Vielmehr ist im Bereich jeder Durchtrittsöffnung 4 an die starre Lochplatte 1a ein kleiner zylindrischer kragenförmiger Ansatz 12 angeformt, der von der Lochplatte 1a nach außen ragt und als Zylindermantel den äußeren Bereich des zugehörigen schlauchartigen Düseneinsatzes 8 von dem benachbarten Bereich der Stoßschutzplatte 1b trennt.

Wenn der Brauseboden 1, wie in Figur 1 dargestellt, an dem Gehäuse 2 des Brausekopfes montiert ist, ragen die axial kürzeren schlauchartigen Düseneinsätze 6 in einen ersten innerhalb des Gehäuses 2 ausgebildeten Wasserraum. Die axial innenliegenden Enden der axial längeren schlauchartigen Düseneinsätze 8 dagegen werden in Durchgangsbohrungen 14 einer inneren Trennwand 15 aufgenommen, welche den ersten Wasserraum 13 innerhalb des Gehäuses 2 von einem zweiten Wasserraum 16 trennt, der einen größeren Abstand von dem Brauseboden 1 aufweist.

Die Funktion des beschriebenen Brausekopfes ist wie folgt:

Das in bekannter Weise durch den Handgriff 2a des Brausekopfes zufließende Wasser wird mittels einer Umstellvorrichtung, die über ein wippenförmiges Betätigungsorgan 17 bedient wird, wahlweise zum ersten Wasserraum 13 oder zum zweiten Wasserraum 16 geleitet.

Steht die Umstellvorrichtung so, daß das Wasser in den ersten Wasserraum 13 gelangt, so kann es von dort über die Düsenkanäle 7 der schlauchförmigen Düseneinsätze 6 und deren Austrittsöffnungen 10 austreten. Aufgrund des verhältnismäßig großen Durchmessers der Austrittsöffnungen 10 ergeben sich verhältnismäßig langsame Wasserstrahlen mit großem Durchmesser, die als "Weichstrahlen" bekannt sind. Dementsprechend baut sich auch in dem ersten Wasserraum 13 kein sehr hoher Druck auf. Die Gefahr, daß sich das verhältnismäßig weiche, elastische Material, aus dem die Düseneinsätze 6 bestehen, verformt, ist daher nur gering. Das Strahlbild, welches die aus den Austrittsöffnungen 10 austretenden Wasserstrahlen aufweisen, ist daher auch ohne besondere Schutzmaßnahmen weitgehend unabhängig vom Druck, der im ersten Wasserraum 13 herrscht.

Wenn mittels des wippenförmigen Betätigungsorganes 17 die Umstellvorrichtung so betätigt wird, daß das über den Handgriff 2a zuströmende Wasser in den zweiten Wasserraum 16 gelangt, so strömt dieses Wasser über die Durchtrittsöffnungen 14 der Trennwand 15 in die schlauchartigen Düseneinsätze 8 des Brausebodens 1 über. In den verhältnismäßig schmalen Düsenkanälen 9 der schlauchartigen Düseneinsätze 8, und insbesondere in deren sich konisch auf die Austrittsöffnung 11 zu verjüngenden Endbereichen wird das Wasser stark beschleunigt; es tritt in Form eines verhältnismäßig schmalen Strahles mit hoher Geschwindigkeit aus den Öffnungen 11 aus. Diese Wasserstrahlen werden daher auch "Hartstrahlen" genannt.

Da das Wasser durch die verhältnismäßig engen Düsenkanäle 11 der schlauchartigen Düseneinsätze 8 nicht unerheblich gedrosselt wird, kann sich in dem zweiten Wasserraum 16 und in den mit diesen kommunizierenden Düsenkanälen 9 ein nicht unerheblicher Druck aufbauen. Ist das Material, aus welchem die schlauchartigen Düseneinsätze 8 und die Stoßschutzplatte 1b gebildet sind, sehr weich, so bestünde ohne die kragenförmigen Ansätze 12 die Gefahr, daß sich die schlauchartigen Düseneinsätze 8 unter dem Druck des durchströmenden Wassers verformen, daß sich also insbesondere die Austrittsöffnungen 11 in unkontrollierter Weise radial aufweiten. Hierdurch würde das einheitlichen Strahlungsbild der "Hartstrahlen" nachteilig beeinflußt. Dies wird jedoch durch die die Austrittsöffnungen 11 umgebenden kragenförmigen Ansätze 12 verhindert. Der radiale Abstand zwischen den kragenförmigen Ansätzen 12 und den Austrittsöffnungen 11, also die Breite des zwischen diesen von dem weichelastischem Material der schlauchförmigen Düseneinsätze 8 gebildeten Ringes, wird hierzu so gewählt, daß einerseits ein elastisches Walken der schlauchartigen Düseneinsätze 8 im Bereich der Austrittsöffnungen 11 zum Abstreifen und Absprengen von Kalkablagerungen noch verhältnismäßig einfach möglich ist, daß aber andererseits nur so wenig Volumen elastischen Materials beim Durchströmen der Düsenkanäle 9 verformbar ist, daß ein gutes, weitgehend druckunabhängiges Strahlbild der Hartstrahlen erhalten bleibt.

Wie insbesondere Figur 2 zeigt, ist praktisch die gesamte Außenfläche des Brausebodens 1 von der Stoßschutzplatte 1b abgedeckt, so daß mechanische Beschädigungen praktisch ausgeschlossen sind. Nur die sehr schmalen Ringe, welche von den äußeren Stirnseiten der zylindrischen kragenförmigen Ansätze 12 gebildet werden, unterbrechen die Stoßschutzplatte 1b, ohne daß jedoch hierdurch deren Schutzfunktion nennenswert in Frage gestellt würde.

Soll der Brauseboden 1 von Kalkablagerungen innerhalb der Düsenkanäle 7 und 9, insbesondere im Bereich von deren Austrittsöffnungen 10 bzw. 11 befreit werden, kann der Benutzer unter leichtem Druck nach oben mit einem Finger an der Unterseite des Brausebodens 1 entlangstreifen. Dabei werden die Stoßschutzplatte 1b und die Düseneinsätze 6 und 8 im Bereich der Austrittsöffnungen 10 und 11 komprimiert. Der sich bewegende Finger spürt keinen besonderen Widerstand, solange er sich nur im Bereich der Stoßschutzplatte 1b und der schlauchartigen Düseneinsätze 6 (Weichstrahlen) befindet. Anders dagegen, wenn sich der reinigende Finger auf eine Austrittsöffnung 11 der schlauchartigen Düseneinsätze 8 (Hartstrahlen) zubewegt: Hier stößt er kurz vor Erreichen der eigentlichen Austrittsöffnungen 11 auf einen gewissen Widerstand, der von den harten kragenförmigen Ansätzen 12 der Lochplatte 1a herrührt. Der Benutzer wird daher unwillkürlich den Druck auf den bewegten Finger vergrößern, um den dargebotenen Widerstand zu überwinden. Der Finger rutscht dann in den vom kragenförmigen Ansatz 12 umgebenen Bereich mit einer etwas höheren Kraft, so daß auch die lokale Deformation, die von dem reinigenden Finger im Bereich der äußeren Stirnseite der schlauchartigen Düseneinsätze 8 bewirkt wird, etwas höher als ohne die kragenförmigen Ansätze 12 ausfällt.

## Patentansprüche

1. Brausekopf, insbesondere für eine Handbrause, mit
a) einem im wesentlichen glockenförmigen Gehäuse, in dem mindestens ein mit einem Wasserzulaufkanal verbindbarer Wasserraum ausgebildet ist;
b) einem Brauseboden (1), welcher das glockenförmige Gehäuse nach unten abschließt und umfaßt:
ba) eine Lochplatte (1a) aus starrem Material, die eine Vielzahl von Durchgangsbohrungen (4, 5) aufweist;
bc) eine Vielzahl von schlauchartigen Düseneinsätzen (6, 8), die aus verhältnismäßig weichem, elastischem Material bestehen, jeweils von einem in einer Wasseraustrittsöffnung (10, 11) endenden Düsenkanal (7, 9) durchzogen sind und jeweils durch eine Durchgangsbohrung (4, 5) der Lochplatte (1a) hindurchgeführt sind,
**dadurch gekennzeichnet, daß**
c) im wesentlichen die ganze Außenfläche der Lochplatte (1a) durch eine Stoßschutzplatte (1b) aus verhältnismäßig weichem, elastischem Material abgedeckt ist, wobei jedoch
d) an der starren Lochplatte (1a) eine Vielzahl von kragenförmigen Ansätzen (12) angeformt ist, welche den äußeren Bereich zumindest eines Teils der schlauchartigen Düseneinsätze (6, 8) umgeben und diese von der Stoßschutzplatte (1b) trennen.

2. Brausekopf nach Anspruch 1 mit einem ersten Satz von schlauchartigen Düseneinsätzen (6), die jeweils einen verhältnismäßig weiten Düsenkanal (7) aufweisen und Weichstrahlen mit verhältnismäßig kleiner Geschwindigkeit und großem Querschnitt erzeugen, und mit einem zweiten Satz von schlauchartigen Düseneinsätzen (8), die jeweils einen verhältnismäßig schmalen Düsenkanal (9) aufweisen und Hartstrahlen mit verhältnismäßig großer Geschwindigkeit und kleinem Querschnitt erzeugen,
**dadurch gekennzeichnet, daß**
die kragenförmige Ansätze (12) der Lochplatte (1a) nur an denjenigen schlauchartigen Düseneinsätzen (8) vorgesehen sind, die Hartstrahlen erzeugen, während die schlauchartigen Düseneinsätze (6), die Weichstrahlen erzeugen, einstückig an die Stoßschutzplatte (1b) angeformt sind.

3. Brausekopf nach Anspruch 1 oder 2, **dadurch gekennzeichnet, daß** die Weichstrahlen erzeugenden schlauchartigen Düseneinsätze (6) und die Hartstrahlen erzeugenden schlauchartigen Düseneinsätze (8) unterschiedliche axiale Länge aufweisen.

4. Brausekopf nach einem der vorhergehenden Ansprüche, **dadurch gekennzeichnet, daß** die schlauchartigen Düseneinsätze (6, 8) und die Stoßschutzplatte (1b) aus demselben Material bestehen.

5. Brausekopf nach einem der vorhergehenden Ansprüche, **dadurch gekennzeichnet, daß** die schlauchartigen Düseneinsätze (6, 8) und/oder die Stoßschutzplatte (1b) in Zweikomponenten-Technik an die Lochplatte (1b) angespritzt sind.

6. Brausekopf nach einem der Ansprüche 1 his 4, **dadurch gekennzeichnet, daß** die schlauchartigen Düseneinsätze und/oder die Stoßschutzplatte lösbar an der Lochplatte befestigt sind.

7. Brausekopf nach Anspruch 6, **dadurch gekennzeichnet, daß** die schlauchartigen Düseneinsätze und/oder die Stoßschutzplatte elastisch an der Lochplatte verrastet sind.

## Claims

1. A shower head, in particular for a hand-held shower, with
a) a substantially bell-shaped housing in which at least one water chamber connectable to a water supply channel is formed;
b) a shower base (1) which closes the housing downwardly and comprises:
ba) a perforated plate (1a) of rigid material having a multiplicity of through-bores (4, 5);
bc) a multiplicity of hose-like jet inserts (6, 8) consisting of relatively soft, elastic material through each of which passes a jet passage (7, 9) ending in a water outlet aperture (10, 11) and each of which passes through a through-bore (4, 5) in the perforated plate (1a),
**characterised in that**
c) substantially the whole outer face of the perforated plate (1a) is covered by an impact protection plate (1b) of relatively soft, elastic material, whereby
d) a multiplicity of collar-shaped projections (12) is, however, formed on the rigid perforated plate (1a), said projections surrounding the outer portions of at least some of the hose-like jet inserts (6, 8) and separating same from the impact protection plate (1b).

2. A shower head according to Claim 1, with a first set of hose-like jet inserts (6) each of which has a relatively wide jet passage (7) and produces a soft jet with relatively low velocity and large diameter, and with a second set of hose-like jet inserts (8) each of which has a relatively narrow jet passage (9) and produces a hard jet with relatively high velocity and small cross-section, **characterised in that** the collar-shaped projections (12) of the perforated plate (1a) are provided only on the hose-like jet inserts (8) which produce hard jets, while the hose-like jet inserts (6) which produce soft jets are moulded in one piece on to the impact protection plate (1b).

3. A shower head according to Claim 1 or 2, **characterised in that** the hose-like jet inserts (6) producing soft jets and the hose-like jet inserts (8) producing hard jets have different axial lengths.

4. A shower head according to one of the preceding claims, **characterised in that** the hose-like jet inserts (6, 8) and the impact protection plate (1b) consist of the same material.

5. A shower head according to one of the preceding claims, **characterised *in* that** the hose-like jet inserts (6, 8) and/or the impact protection plate (1b) are injection-moulded on to the perforated plate (1b) by a two-component technique.

6. A shower head according to one of claims 1 to 4, **characterised in that** the hose-like jet inserts and/or the impact protection plate is/are fixed detachably to the perforated plate.

7. A shower head according to Claim 6, **characterised in that** the hose-like jet inserts and/or the impact protection plate are elastically snap-fitted to the perforated plate.

## Revendications

1. Pomme de douche, notamment pour une douche à main, avec :
a) un boîtier essentiellement en forme de cloche, dans lequel est formé au moins un réservoir d'eau pouvant être raccordé à un canal d'arrivée d'eau ;
b) un fond de pomme de douche (1) qui ferme le boîtier en forme de cloche vers le bas et qui comprend :
ba) une plaque perforée (1a) en matériau rigide qui présente une multitude de trous de passage (4, 5),
bb) une multitude d'inserts de buse (6, 8) semblables à des tuyaux, composés d'un matériau relativement mou, élastique, traversés respectivement par un canal de buse (7, 9) se terminant dans un orifice de sortie d'eau (10, 11) et qui traversent respectivement un trou de passage (4, 5) de la plaque perforée (1a),
**caractérisée en ce que**
c) toute la surface extérieure de la plaque perforée (1a) est essentiellement recouverte par une plaque anti-choc (1b) composée d'un matériau relativement mou, élastique,
d) une multitude d'embouts (12) en forme de col étant cependant formés sur la plaque perforée (1a) rigide, lesquels entourent la partie extérieure d'au moins une partie des inserts de buse (6, 8) semblables à des tuyaux et séparent ceux-ci de la plaque anti-choc (1b).

2. Pomme de douche selon la revendication 1 avec un premier groupe d'inserts de buse (6) semblables à des tuyaux qui présentent respectivement un canal de buse (7) relativement large et créent des jets mous possédant une vitesse relativement petite et une grande section, et avec un deuxième groupe d'inserts de buse (8) semblables à des tuyaux qui présentent respectivement un canal de buse (9) relativement étroit et créent des jets durs possédant une vitesse relativement grande et une petite section, **caractérisée en ce que** les embouts (12) en forme de col de la plaque perforée (1a) ne sont prévus que sur les inserts de buse (8) semblables à des tuyaux créant les jets durs, alors que les inserts de buse (6) semblables à des tuyaux qui créent les jets mous sont formés d'une seule pièce avec la plaque anti-choc (1b).

3. Pomme de douche selon la revendication 1 ou 2, **caractérisée en ce que** les inserts de buse (6) semblables à des tuyaux créant les jets mous et les inserts de buse (8) semblables à des tuyaux créant les jets durs présentent des longueurs axiales différentes.

4. Pomme de douche selon l'une des revendications précédentes, **caractérisée en ce que** les inserts de buse (6, 8) semblables à des tuyaux et la plaque anti-choc (1 b) sont composés du même matériau.

5. Pomme de douche l'une des revendications précédentes, **caractérisée en ce que** les inserts de buse (6, 8) semblables à des tuyaux et/ou la plaque anti-choc (1b) sont injectés sur la plaque perforée (1a) par une technique à deux composants.

6. Pomme de douche selon l'une des revendications 1 à 4, **caractérisée en ce que** les inserts de buse semblables à des tuyaux et/ou la plaque anti-choc sont fixés de manière mobile à la plaque perforée.

7. Pomme de douche selon la revendication 6, **caractérisée en ce que** les inserts de buse semblables à des tuyaux et/ou la plaque anti-choc sont encliquetés de manière élastique dans la plaque perforée.
